# EUROPÄISCHE PATENTSCHRIFT

(11) **EP 0 899 454 B1**
(45) Veröffentlichungstag und Bekanntmachung des Hinweises auf die Patenterteilung: **09.10.2002**
(21) Anmeldenummer: 98114793.7
(22) Anmeldetag: 06.08.1998
(51) Int. Cl.: F02M 55/02, F02M 55/04

(54) **Kraftstoffeinspritzanlage für eine mehrzylindrige Brennkraftmaschine**
Fuel injection system for a multicylinder internal combustion engine
Dispositif d'injection de combustible pour un moteur à combustion interne multicylindre

(30) Priorität: 30.08.1997 DE 19737968
(43) Veröffentlichungstag der Anmeldung: 03.03.1999
(73) Patentinhaber: DaimlerChrysler AG, 70567 Stuttgart (DE)
(72) Erfinder: Weisbarth, Markus, 71093 Weil im Schönbuch (DE)

(56) Entgegenhaltungen:
- WO-A-84/00792
- DE-C- 4 335 171
- US-A- 5 592 968

## Beschreibung

Die Erfindung betrifft eine Kraftstoffeinspritzanlage für eine mehrzylindrige Brennkraftmaschine, insbesondere achtzylindrige Brennkraftmaschine, mit einer Hochdruckpumpe zur Förderung des Kraftstoffes in mindestens eine als Druckspeicher wirkende gemeinsame Versorgungsleitung (Common Rail), von der Einspritzleitungen zu zugehörigen magnetventilgesteuerten Einspritzventilen führen.

Eine derartige Kraftstoffeinspritzanlage für mehrzylindrige Brennkraftmaschinen ist aus der DE 43 35 171 C1 bekannt, bei der für jede Zylinderbank eine gemeinsame Versorgungsleitung vorgesehen ist. Die in den Figuren 3 und 4 gezeigten Ausführungen stellen achtzylindrige Brennkraftmaschinen dar, bei denen die Zündfolge zumindest einmal hintereinander auf einer der beiden Zylinderbänke erfolgt.

Durch die Einspritzvorgänge ergeben sich insbesondere bei achtzylindrigen Brennkraftmaschinen unerwünscht hohe Druckschwingungen in allen Einspritzleitungen. Diese Druckschwingungen können durch den kurzen Zündabstand von 90° nicht abklingen. Eine Folge dieser Druckschwingungen sind große Einspritzmengenstreuungen bzw. -schwankungen, die sich insbesondere bei Einspritzvorgängen mit Voreinspritzung und Haupteinspritzung auswirken.

Der Erfindung liegt die Aufgabe zugrunde, in einem mit Hochdruckspeicher versehenen Einspritzsystem einfache Maßnahmen vorzusehen, durch die in den von dem Hochdruckspeicher abzweigenden Einspritzleitungen störende gegenseitige Beeinflussungen während der Einspritzvorgänge vermieden werden.

Zur Lösung der Aufgabe dienen die im kennzeichnenden Teil des Anspruchs 1 angegebenen Merkmale.

Im Unteranspruch ist noch eine vorteilhafte Weiterbildung der Erfindung angegeben.

Durch die Verwendung definiert ausgelegter Einspritzleitungen, nämlich den Innendurchmesser jeder Einspritzleitung ebenso wie die Leitungslänge jeder Einspritzleitung auf ein durch Prüfstandsversuche ermitteltes Maß festzulegen, können schädliche Schwingungsvorgänge in den Einspritzleitungen reduziert werden. Die Folge ist eine Herabsetzung der Einspritzmengenschwankungen.

Die insbesondere bei Brennkraftmaschinen mit kurzen Zündabständen vorkommenden Druckschwingungen lassen sich somit auf einfache Weise minimieren. Es ergibt sich neben einem ruhigeren Einspritzmengenverlauf auch ein verbessertes Abgasverhalten und Laufruheverhalten sowie ein günstigeres Geräuschverhalten.

Aus der DE 32 30 843 A1 ist eine Kraftstoffeinspritzanlage mit definiert ausgelegten Einspritzleitungen bekannt, die mit einem vom Kraftstoffeintritt zum Kraftstoffaustritt hin sich verjüngenden Durchlaßquerschnitt versehen sind. Durch derartige Maßnahmen sollen die infolge der hohen Spitzendrücke auftretenden Belastungen der Einspritzpumpe reduziert werden. Bei dieser Einspritzanlage handelt es sich um ein Pumpe-Leitung-Düse-Einspritzsystem, welches - im Gegensatz zum Common Rail-System mit Hochdruckspeicher, über den benachbarte und zu zugeordneten Düsen führende Einspritzleitungen miteinander in Verbindung stehen - Trennungen zwischen den einzelnen Fördersträngen von Pumpe über Einspritzleitung zur Düse aufweist, durch die keine störenden gegenseitigen Beeinflussungen auftreten können, die sich nachteilig auf exakte Einspritzmengen auswirken.

Der Gegenstand der Erfindung ist in der Zeichnung schematisch dargestellt und wird im folgenden näher beschrieben.

Eine Kraftstoffeinspritzanlage 1 mit Hochdruckspeicherung für eine achtzylindrige Diesel-Brennkraftmaschine 2 mit V-förmig zueinander angeordneten Zylinderbänken 3 und 4 setzt sich aus zwei Hochdruckpumpen 5 und 6, aus zwei als Hochdruckspeicher wirkende Versorgungsleitungen 7 und 8 und aus zu Einspritzventilen 9 bis 16 führenden Einspritzleitungen 17 bis 24 zusammen. Die Versorgungsleitungen 7 und 8 verlaufen im V-Raum an der Innenseite der jeweiligen Zylinderbank 3 und 4.

Von der gemeinsamen Versorgungsleitung 7, die der Zylinderbank 3 zugeordnet ist, zweigen die Einspritzleitungen 17,18,19 und 20 und von der gemeinsamen Versorgungsleitung 8, die der Zylinderbank 4 zugeordnet ist, zweigen die Einspritzleitungen 21,22,23 und 24 ab.

Jede dieser Einspritzleitungen weist zwischen der Versorgungsleitung und dem jeweiligen Einspritzventil eine ganz bestimmmte Leitungslänge und einen ganz bestimmten Innendurchmesser auf. Das Verhältnis von Innendurchmesser zur Leitungslänge jeder Einspritzleitung entspricht zumindest annähernd 1:41, wobei der Innendurchmesser der Einspritzleitung 3,0 mm beträgt, während die Einspritzleitung eine Leitungslänge von 122 mm aufweist.

Die Festlegung dieser Maße für eine achtzylindrige Brennkraftmaschine mit der Zündfolge 1-5-4-2-6-3-7-8 bedeutet ein Optimum im Hinblick auf Reduzierung der Druckschwingungen und demzufolge eine Minimierung der Einspritzmengenstreuungen.

In der Zeichnung sind noch die zentrale Kraftstoffzuleitung mit 25, die zu den Hochdruckpumpen 5 und 6 führenden Leitungsabzweigungen mit 25a und 25b sowie die am freien Ende der Versorgungsleitungen 8 und 7 angeordneten Drucksensoren mit 26 und 27 bezeichnet.

## Patentansprüche

1. Kraftstoffeinspritzanlage für eine mehrzylindrige Brennkraftmaschine, insbesondere achtzylindrige Brennkraftmaschine, mit einer Hochdruckpumpe zur Förderung des Kraftstoffes in mindestens eine als Druckspeicher wirkende gemeinsame Versorgungsleitung (Common Rail), von der Einspritzleitungen zu zugehörigen magnetventilgesteuerten Einspritzventilen führen,
**dadurch gekennzeichnet,**
**daß** das Verhältnis von Innendurchmesser zur Leitungslänge jeder Einspritzleitung im Bereich zwischen 1:36 und 1:41 liegt bei einem Innendurchmesser > 2,99 mm und einer Leitungslänge < 122 mm.

2. Kraftstoffeinspritzanlage nach Anspruch 1,
**dadurch gekennzeichnet,**
**daß** das Verhältnis von Innendurchmesser zur Leitungslänge annähernd 1:41 beträgt.

## Claims

1. Fuel injection unit for a multi-cylinder internal combustion engine, in particular an eight-cylinder combustion engine, with a high-pressure pump to convey the fuel to at least one common delivery line (common rail) acting as a pressure reservoir, from which injection lines lead to associated injection valves controlled by magnetic means,
**characterised in that**
the ratio between the inside diameter of each injection line to its line length is in the range between **1:36** and **1:41**, the inside diameter being > 2.99 mm and the line length being < 122 mm.

2. Fuel injection unit according to Claim 1,
**characterised in that**
the ratio between the inside diameter and the length of each line is approximately **1:41.**

## Revendications

1. Dispositif d'injection de carburant pour un moteur à combustion interne à cylindres multiples, en particulier un moteur à combustion interne à huit cylindres, comportant une pompe à haute pression pour refouler le carburant dans au moins une conduite d'alimentation commune ("Common Rail") faisant office d'accumulateur de pression, depuis laquelle des conduites d'injection mènent à des soupapes d'injection associées commandées par des vannes magnétiques, **caractérisé en ce que** le rapport entre le diamètre intérieur et la longueur de chaque conduite d'injection est compris entre 1:36 et 1:41 pour un diamètre intérieur > 2,99 mm et pour une longueur de conduite < 122 mm.

2. Dispositif d'injection de carburant selon la revendication 1, **caractérisé en ce que** le rapport entre le diamètre intérieur et la longueur de conduite est approximativement de 1:41.
